# EUROPÄISCHE PATENTANMELDUNG

(11) **EP 0 561 218 A1**
(43) Veröffentlichungstag der Anmeldung: **22.09.1993**
(21) Anmeldenummer: 93103376.5
(22) Anmeldetag: 03.03.1993
(51) Int. Cl.: D03D 47/30, D03D 47/34

(54) **Verfahren und Vorrichtung zur Bereitstellung einer definierten Schussfadenreserve bei Webstop**

(30) Priorität: 16.03.1992 DE 4208383
(71) Anmelder: LINDAUER DORNIER GESELLSCHAFT M.B.H, D-88131 Lindau (DE)
(72) Erfinder: Dornier, Peter D., Dipl.-Ing. (FH), W-8993 Nonnenhorn (DE); Ludwig, Hubertus, W-8990 Lindau-Bodolz (DE)

(57) **Zusammenfassung**

Der Erfindung liegt die Aufgabe zugrunde, Vorkehrungen zu treffen, die ein Reißen eines nicht ordnungsgemäß eingewobenen Schußfadens (6) bei einem Webmaschinenstop zwischen Hauptdüse (5) und eintragsseitiger Webkante vermeiden.
Nach der Erfindung wird die Aufgabe dadurch gelöst, daß gleichzeitig mit der aus dem nicht ordnungsgemäßen Schußfadeneintrag (6) resultierenden Signalauslösung für den Webmaschinenstop eine definierte Länge (ΔC) an Schußfaden bereitgestellt wird. Vorrichtungsseitig kommt ein mit einem elektrisch ansteuerbaren Fadenstopper (4') ausgerüstetes Vorspulgerät (4) zum Einsatz, dem erfindungsgemäß ein zweiter in Umfangsrichtung und radial auf dem Fadenwickelkörper (19) des Vorspulgerätes (4) verstellbarer Fadenstopper (4") zugeordnet ist.

## Beschreibung

Die Erfindung betrifft ein Verfahren und eine Vorrichtung zur Bereitstellung einer definierten Schußfadenreserve bei Webstop auf hochtourig laufenden Luftdüsenwebmaschinen.

Bekannt sind Verfahren und Vorrichtungen zur Behebung von Schußfadenbrüchen auf Luftdüsenwebmaschinen (siehe auch DE-OS 22 28 131, EP-Anmeldung 0 284 766, EP-Anmeldung 0 322 576, EP-Anmeldung 0 318 861 und EP-Anmeldung 0 319 026).

Alle diese Verfahren und Vorrichtungen gehen davon aus, von einem Fadenspeicher gesteuert, der Hauptdüse einer Luftdüsenwebmaschine zugeführte und in das Webfach eingetragene Schußfäden auf ihren ordnungsgemäßen Eintrag hin zu überwachen und den nicht ordnungsgemäß eingetragenen Schußfanden automatisch zu entfernen. Die Überwachung des Schußfadeneintrags erfolgt mittels sogenannter Fadenwächter, die wenigstens den Beginn des Schußfadeneintrags in das Webfach und die Ankunft oder das Ausbleiben des Schußfadens am Ausgang des Webfachs der Webmaschinensteuerung mitteilen.
Wird die Schußfadenankunft nicht mitgeteilt, dann wird von der Maschinensteuerung automatisch ein Webmaschinenstop ausgelöst. Ursache für das Ausbleiben eines Apkunftsignals ist in der Regel ein Schußfadenbruch auf dem Wege des Schußfadeneintrags in das oder im Webfach selbst.
Bei hochtourig laufenden Luftdüsenwebmaschinen, bei denen die Hauptdüse und das Webblatt fest mit der hin- und herschwingenden Weblade verbunden sind, wird bei einem plötzlich auftretenden Webmaschinenstop eine vorgegebene Länge des bereitgehaltenen Schußfadens freigegeben und in dem Bereich zwischen der mit der Weblade sich mitbewegenden Hauptblasdüse und dem Warenrand gespannt gehalten. Damit wird erreicht, daß der bereitgehaltene Schußfaden nicht von dem fehlerhaft eingetragenen Schußfaden beim Zurückbewegen der Weblade abgerissen wird.
Diese Lösung ist aus der europäischen Patentanmeldung 0 310 804 bekannt.

Die europäische Patentanmeldung 0 310 804 betrifft ein Verfahren zum Entfernen eines fehlerhaft eingetragenen Schußfadens auf einer Luftwebmaschine und eine Vorrichtung zur Durchführung des Verfahrens.
Der technischen Lösung liegt die Aufgabe zugrunde, ein Verfahren zu schaffen, bei welchem es möglich ist, einen fehlerhaft eingetragenen Schußfaden mit relativ hohen Kräften von dem Warenrand abzulösen und bei welchem diese relativ hohen Kräfte im wesentlichen über die gesamte Länge des Faches aufgebracht werden können.

Diese Aufgabe wird dadurch gelöst, daß der bereitgehaltene Schußfaden nacheinander in mehreren Längenabschnitten freigegeben wird, die jeweils kleiner als die doppelte Schußfadenlänge sind, und daß diese Längenabschnitte zusammen mit dem fehlerhaft eingetragenen Schußfaden mittels der Hauptblasdüse und der Hilfsblasdüsen in mehreren Impulsen durch das Fach geschossen werden.

In Ausgestaltung der Erfindung wird vorgesehen, daß nach einem einen Schußfadenfehler anzeigenden Signal des Schußfadenwächters eine vorgegebene Länge des bereitgehaltenen Schußfadens freigegeben und in dem Bereich zwischen der mit einer Weblade sich mitbewegenden Hauptblasdüse und dem Warenrand gespannt gehalten wird.
Damit wird erreicht, daß der bereitgehaltene Schußfaden nicht von dem fehlerhaft eingetragenen Schußfaden beim Zurückbewegen der Weblade abreißt, da eine Fadenlänge für diese Bewegung bereitgestellt wird. Dabei wird auch verhindert, daß diese Fadenlänge in den Bereich des bereits neu gebildeten Faches gelangt, so daß dann eine Störung im weiteren Arbeitsablauf auftreten könnte.
Um das Gespannthalten des Schußfadens zu ermöglichen und gleichzeitig das Reißen zu verhindern ist bekannt, daß die von einer Spule vorgelegten und mittels eines Vorspulgerätes abgezogenen Schußfäden in einer Anzahl vorbestimmter Wicklungen, die der Länge des einzutragenden Schußfadens entspricht, bereitgehalten werden. Dazu ist das Vorspulgerät mit einer magnetischen Klemmeinrichtung, auch als Fadenstopper bezeichnet, ausgerüstet, mit der der bereitgehaltene Schußfaden auf dem Vorspulgerät festgeklemmt bzw. freigegeben werden kann.

Dem Vorspulgerät ist in Richtung auf die Webmaschine eine Vorblasdüse nachgeordnet, die aufgrund ihrer konstruktiven Ausbildung bei Auftreten eines Schußbruches in der Lage ist einen Teil der von dem Vorspulgerät abgezogenen Schußfadenwindung entgegen der Fadenabzugsrichtung mit Druckluft zu beaufschlagen. Damit kann der zwischen dem Warenrand des Gewebes und der Hauptblasdüse liegende Bereich des Schußfadens gesteuert gespannt gehalten werden.
Es kommt zu keinem Schußfadenreißen und zu keiner Schlaufenbildung des Schußfadens.

Die bekannte Lösung weist dennoch insofern einen Nachteil auf, als nämlich zwischen dem Vorspulgerät und der Hauptblasdüse eine kompliziert aufgebaute Vorblasdüse als zusätzliches Bauteil erforderlich ist, welches einer speziellen pneumatischen Ansteuerung bedarf.

Aufgabe der vorliegenden Erfindung ist es deshalb, kostengünstigere als die aus dem Stand der Technik bekannten Vorkehrungen zu treffen, die ein Reißen des Schußfadens zwischen Hauptdüse und eintragseitiger Webkante eines nicht ordnungsgemäß in das Gewebe eingewobenen Schußfadens bei Webmaschinenstop vermeiden.

Erfindungsgemäß wird die Aufgabe mit den in den Ansprüchen angegebenen Merkmalen gelöst.

Danach wird verfahrensgemäß mit dem Auslösen eines auf ein Schußfadenbruchsignal zurückführenden Webstops durch elektrische Ansteuerung des Vorspulgerätes eine von der vorgegebenen und bereitgehaltenen Schußfadenlänge L abweichende kürzere, definierte Länge Δc an Schußfaden bereitgestellt.
Dazu werden die an sich bekannten Vorspulgeräte, die mit einem Fadenstopper zur Freigabe der Schußfadenlänge L ausgerüstet sind mit wenigstens einem weiteren elektrisch ansteuerbaren Fadenstopper ausgerüstet. Während der eine Fadenstopper vorzugsweise fest positioniert mit dem Vorspulergehäuse verbunden ist, ist der weitere Fadenstopper über dem Umfang in Umfangsrichtung des Vorspuler-Wickelkörpers um einen Schwenkwinkel φ, bezogen auf die Anordnung des einen Fadenstoppers, verstellbar angeordnet.

Der Schwenkbereich des weiteren Fadenstoppers ist mit dem Schwenkwinkel φ bezeichnet. Der Schwenkbereich entspricht der definierten Fadenlänge Δc, die nach dem Schußbruchsignal durch den weiteren Fadenstopper am Vorspulgerät kurzzeitig freigegeben wird. Damit kann es nicht zum Reißen des Schußfadens auf der Länge c kommen. Ebenso wie nach dem Stand der Technik wird durch das Bereitstellen der definierten Fadenlänge Δc ein Gespannthalten des Schußfadens über die Fadenlänge c erreicht. Das Bilden von Fadenschlingen, die regelmäßig bei einem zu großen Fadennachlaß entstehen, wird ebenfalls ausgeschlossen.

Die erfindungsgemäße Lösung erfordert keine kompliziert aufgebaute Vorblasdüse mit einer entsprechenden pneumatischen Steuerung zur Bereitstellung einer definierten Fadenlänge Δc, sondern lediglich einen kostengünstigeren weiteren elektrisch ansteuerbaren Fadenstopper am Vorspulgerät.

Die erfindungsgemäße Lösung wird anhand der in den Zeichnungen dargestellten Ausführungsbeispiele näher beschrieben.
In den Zeichnungen zeigen:
- Fig. 1: eine schematische Darstellung einer Luftdüsenwebmaschine zur erfindungsgemäßen Bereitstellung einer definierten Schußfadenreserve vom Vorspulgerät und
- Fig. 2: ein an sich bekanntes Vorspulgerät in der Ansicht gemäß Pfeilrichtung A.

Die in Figur 1 schematisch dargestellte Luftdüsenwebmaschine 1 wird hier im wesentlichen aus den das Webfach bildenden Webschäften 2, einem Webblatt 3, einem Vorspulgerät 4, welches der Hauptdüse 5 in abgemessenen Längen den Schußfaden 6 zur Bildung des aus Schußfäden und Kettfäden 7 bestehenden Gewebes 8 zuführt, und einer Steuereinheit 9 gebildet.
Hauptdüse 5 und Webblatt 3 sind mit der hier nicht dargestellten Weblade verbunden.
Der in das offene Webfach eingetragene Schußfaden 6 wird von dem Webblatt 3 an das Gewebe 8 angeschlagen und abgebunden.
Die gestrichelt dargestellte Position von Webblatt 3 und Hauptdüse 5 zeigt beide Elemente in der Schußfadenanschlag-Position. Webblatt 3 und Hauptdüse 5 führen also eine ständige dem Webzyklus entsprechende Schwenkbewegung in Richtung des Doppelpfeiles 10 aus.

Ein oder mehrere über die Webbreite der Webmaschine angeordnete Sensoren 11 signalisieren der die Webmaschinenfunktionen steuernden Steuereinheit 9 über die Steuerleitung 12 den Start des Schußfadens 6 und über die Steuerleitung 13 die Ankunft oder das Ausbleiben des in das Webfach einzutragenden Schußfadens.
Im Falle des Ausbleibens von Schußfaden 6 erhält die Steuereinheit 9 ein Signal von Sensor 11 zum Webmaschinenstop.

Die an der eintragsseitigen Webkante angeordnete Schere 14 erhält aufgrund des Webmaschinenstops über die Steuerleitung 15 kein Signal zum Abschneiden des nicht ordnungsgemäß eingetragenen Schußfadens 6.
Mit dem Signal "Webmaschinenstop" wird gleichzeitig über die Steuerleitung 16 das Vorspulgerät 4 zur Freigabe einer definierten Fadenlänge von mindestens Δc, die sich aus der Formel $\text{Δc=√} \overline{\text{a²+b²}} \text{-b}$ ergibt, angesteuert, wobei
- a=: das Mittenmaß zwischen vorderer und hinterer Hauptdüsenposition,
- b=: die Schußfadenlänge zwischen Ausgang Hauptdüsenrohr und linker Webkante bei vorderer Position der Hauptdüse und
- c=: die Schußfadenlänge zwischen Ausgang Hauptdüsenrohr und linker Webkante bei hinterer Position der Hauptdüse ist.

Das Vorspulgerät 4 ist erfindungsgemäß mit einem eigens für diesen Steuervorgang weiteren Fadenstopper 4'' ausgerüstet.

Die definierte Schußfadenreserve wird in Richtung des Pfeiles 17 freigegeben. Damit kann bei plötzlichem Webmaschinenstop und aufgrund der wirksamen Massenträgheitsmomente ein Wegschwenken des Webblattes 3 zusammen mit der Hauptdüse S von der Gewebeanschlagkante erfolgen, ohne daß es zu einem Reißen des Schußfadens 6 auf der Länge "c" kommt.

Der nicht ordnungsgemäß eingetragene Schußfaden 6 kann nun in an sich bekannter Weise vom Gewebe 8 abgelöst werden.
Das Entfernen dieses Schußfadens aus dem Webfach wird abermals von dem am Fachausgang bzw. am Ausgang des Webblattes angeordneten Sensor 11 erfaßt und der Steuereinheit 9 signalisiert, die ihrerseits z.B. eine zweite im Bereich des Ausgangs von Hauptdüsenrohr angeordnete Schere 18 über die Steuerleitung 21 ansteuert und die Schere daraufhin den Schußfaden 6 vom bereitgehaltenen Schußfaden abschneidet.
Ist der unkorrekt eingetragene Schußfaden 6 vollständig aus dem Webfach entfernt, wird der Webmaschinenstop aufgehoben und der Webprozeß fortgesetzt.

Gemäß Fig. 2 ist das Vorspulgerät 4 bekanntermaßen mit einem Fadenstopper 4' ausgerüstet, welcher die auf dem zylindrischen Wickelkörper 19 des Vorspulers 4 aufgewickelte Fadenreserve vorbestimmter Schußfadenlänge von Schußfadeneintrag zu Schußfadeneintrag freigibt.
Dazu wird der Fadenstopper 4' von der Steuereinheit 9 der Webmaschine elektrisch angesteuert.
Erfindungsgemäß ist nun ein weiterer auf die vorbestimmte Schußfadenreserve wirkender Fadenstopper 4'' vorgesehen, der vorzugsweise über die vorstehend erwähnte Steuereinheit 9 auf ein von einem Sensor 11 zur Überwachung des ordnungsgemäßen Schußfadeneintrages in das Webfach ausgelöstes Signal anspricht und nur eine definierte Schußfadenlänge Δc freigibt, die ausreicht, um ein Schußfadenreißen bei plötzlichem Webmaschinenstop, ausgelöst durch den den Schußfadeneintrag überwachenden Sensor 11, zu vermeiden.
Dazu ist der weitere Fadenstopper 4'' sowohl in Richtung um den Außenumfang 20 des Wickelkörpers 19 als auch radial in Richtung auf den Außenumfang des Wickelkörpers 19 verstellbar angeordnet (siehe auch die gekreuzten Doppelpfeile). Das Bogenmaß φ, das den Abstand des weiteren Fadenstoppers 4'' gegenüber dem Fadenstopper 4' definiert, entspricht dem Maß Δc gemäß Fig. 1.

### Zeichnungs-Legende

- 1: Webmaschine
- 2: Webschaft
- 3: Webblatt
- 4: Vorspulgerät
- 4': Fadenstopper
- 4'': Fadenstopper
- 5: Hauptdüse
- 6: Schußfaden
- 7: Kettfaden
- 8: Gewebe
- 9: Steuereinheit
- 10: Doppelpfeil
- 11: Sensor
- 12: Steuerleitung
- 13: Steuerleitung
- 14: Schere
- 15: Steuerleitung
- 16: Steuerleitung
- 17: Pfeil
- 18: Schere
- 19: Wickelkörper
- 20: Außenumfang
- 21: Steuerleitung

## Patentansprüche

1. Verfahren zur Bereitstellung einer definierten Schußfadenreserve bei Webstop auf einer hochtourig laufenden Luftdüsenwebmaschine, wonach einzutragende Schußfäden von wenigstens einem Vorspulgerät in vorbestimmten Längen (L) einer mit der Weblade hin- und herschwingenden und intermittierend mit Transportluft gespeisten Hauptblasdüse zugeführt werden, welche Düse mit über die Webbreite angeordneten Hilfsblasdüsen, die einzeln oder gruppenweise ansteuerbar sind, die Schußfäden in aufeinanderfolgenden Fadenschüssen in das Webfach eintragen und beim Fachwechsel in das Gewebe eingebunden werden und wobei wenigstens der Beginn des Schußfadeneintrages in das Webfach und die Ankunft des Schußfadens am Ausgang des Webfaches der Webmaschinensteuerung signalisiert wird und wonach bei Ausbleiben des Schußfadenankunftsignals ein Webmaschinenstop ausgelöst wird, **dadurch gekennzeichnet**, daß gleichzeitig mit der Signalauslösung für den Webstop eine von der vorbestimmten Länge (L) abweichende kürzere, definierte Länge (Δc) an Schußfaden (6) von dem Vorspulgerät (4) bereitgestellt wird.

2. Verfahren nach Anspruch 1, **dadurch gekennzeichnet**, daß die Bereitstellung durch elektrische Ansteuerung des Vorspulgerätes (4) erfolgt.

3. Vorrichtung zur Durchführung des Verfahrens nach Anspruch 1 bestehend aus wenigstens einem am Webfachausgang angeordneten Sensor, der über eine Steuerleitung mit einer die Webmaschine steuernden Steuereinheit in Verbindung steht und wobei wenigstens ein Vorspulgerät, das mit einem auf seinem Fadenwickelkörper wirkenden elektrisch ansteuerbaren Fadenstopper ausgerüstet ist, über eine Steuerleitung mit der Steuereinheit verbunden ist und das Vorspulgerät den Schußfaden einer mit der Weblade verbundenen Hauptdüse bereitstellt, **dadurch gekennzeichnet**, daß das Vorspulgerät (4) einen weiteren elektrisch ansteuerbaren Fadenstopper (4'') zur schußbruchabhängigen Freigabe einer von der vorbestimmten regulären Schußfadenlänge (L) abweichenden definierten Schußfadenlänge (Δc) aufweist.

4. Vorrichtung nach Anspruch 3, **dadurch gekennzeichnet**, daß der Fadenstopper (4'') in Richtung um den Außenumfang (20) des Wickelkörper (19) und radial in Richtung auf den Außenumfang (20) des Vorspulgerätes (4) verstellbar angeordnet ist.
